# FASCICULE DE BREVET EUROPEEN

(11) **EP 2 560 055 B1**
(45) Date de publication et mention de la délivrance du brevet: **02.05.2018**
(21) Numéro de dépôt: 11177839.5
(22) Date de dépôt: 17.08.2011
(51) Int. Cl.: G04B 19/02

(54) **Préréglage d'ébat de mobile horloger**
Voreinstellung des Drehteils eines Uhrwerks
Pre-adjustment of the play of a horological wheel

(43) Date de publication de la demande: 20.02.2013
(73) Titulaire: ETA SA Manufacture Horlogère Suisse, 2540 Grenchen (CH)
(72) Inventeur: Kaelin, Laurent, 2615 Sonvilier (CH); Moulin, Julien, 1941 Vollèges (CH)
(74) Mandataire: Giraud, Eric

(56) Documents cités:
- EP-A2- 0 838 736
- CH-A4- 765 671
- JP-A- 3621 896 84U
- JP-U- 54 157 074
- JP-U- S54 122 871
- US-A- 900 380

## Description

### Domaine de l'invention

L'invention concerne un procédé d'assemblage, sur une platine comportant un logement s'étendant selon un premier axe de logement, ledit logement étant entouré sur au moins une face de ladite platine par une première surface d'appui autour dudit premier axe, d'un sous-ensemble horloger comportant, d'une part un mobile horloger pivotant comportant une portée d'entraînement au voisinage d'une extrémité axiale arrière, et d'autre part au moins une entretoise pour la réception en position et le guidage en pivotement dudit mobile par rapport à une telle platine, ladite entretoise comportant une portée agencée pour coopérer avec ledit logement avec une première valeur de serrage ou par un maintien d'immobilisation par rivetage ou soudage ou collage, ladite entretoise comportant encore, sur une collerette, une deuxième surface d'appui et de butée agencée pour venir en appui de butée contre ladite première surface d'appui de ladite platine, et ladite entretoise comportant encore une face de bout avant à une extrémité opposée à ladite deuxième surface d'appui et de butée par rapport à ladite collerette.

L'invention concerne le domaine de l'horlogerie, et plus particulièrement de l'assemblage des composants et le domaine du rhabillage, en particulier la fixation des composants d'affichage, aiguilles, disques, ou similaires.

### Arrière-plan de l'invention

Le montage par chassage de composants horlogers les uns sur les autres nécessite un certain nombre de précautions. En effet, de nombreux composants sont chassés, soit sur des platines ou des ponts, soit sur d'autres composants intermédiaires, notamment dans des sous-ensembles eux-mêmes assemblés par chassage. Il faut donc éviter que l'effort nécessaire pour insérer par chassage le dernier composant soit supérieur à la tenue du composant le plus faible de l'empilage dans lequel on l'insère.

Ce problème générique concerne de nombreux assemblages horlogers. Il sera illustré ici avec l'exemple de la chasse d'une aiguille de seconde au centre. Lors de la chasse d'une telle aiguille, il est nécessaire de maintenir la pierre de seconde dans le pont de rouage, pour éviter de la déplacer. En effet, on est alors dans le cas défavorable où la tenue de la pierre dans son pont est inférieure à l'effort nécessaire pour chasser axialement l'aiguille. Cette manoeuvre est souvent entravée par la difficulté d'accès à la pierre de seconde, par exemple en raison de la présence d'une configuration de rouage particulière, ou d'un guidage de masse oscillante, ou similaire.

Le document JP 54 157074 U décrit deux mobiles qui sont mobiles avec un jeu axial l'un par rapport à l'autre, et qui sont tous deux mobiles par rapport à une même platine.

Le document US 900 380 A au nom de JOST décrit une chaussée lanternée .Des composants élastiques ou bras-ressorts assurent un serrage concentrique d'une première roue sur la portée supérieure d'un arbre, lequel présente entre deux sections cylindriques une section en diabolo faisant rampe, quand un effort axial est exercé, lors de l'introduction d'un manchon, sur les appuis radiaux de ces bras-ressort, afin d'obtenir, en position de butée inférieure, un appui concentrique entre le manchon et un arbre porteur d'une aiguille.

Le document EP 0 838 736 A2 au nom de SEIKO ne met pas en évidence d'ébat axial. Il décrit le montage fixe d'un mobile principal sur un pont, pour faire office à la fois de guidage interne d'une seconde roue pour l'affichage des minutes, de guidage externe et en appui de bout d'une quatrième roue pour l'affichage des secondes, et de séparateur entre ces deux mobiles, notamment pour éviter les vibrations induites de l'une à l'autre. Le mobile principal comporte, à son extrémité distale, une gorge qui coopère avec un épaulement de la quatrième roue.

Le document CH 765 671 A4 au nom de Bernard Golay décrit un mouvement d'horlogerie avec seconde au centre, dont la roue de seconde entraînée par le pignon d'échappement porte deux satellites coaxiaux rotativement solidaires l'un de l'autre et engrenant, l'un avec une roue dentée normalement immobile et l'autre avec la chaussée. Le rapport de démultiplication est dimensionné en sorte qu'à chaque révolution des satellites, la chaussée est déplacée de 6°, la roue dentée normalement immobile l'étant par frottement, l'axe de ladite roue portant en outre des moyens d'accouplement avec une couronne coaxiale qui 35 est située dans le fond de la boîte du mouvement.

Les document JP S4 122871 U et document JP 3621 89684 U décrivent des mécanismes d'horlogerie à sous-ensembles avec un mobile apte à coulisser axialement.

### Résumé de l'invention

L'invention se propose d'apporter une solution fiable et précise à ce problème chronique du montage par chassage, par transmission optimale de la force de chassage à la platine ou à l'élément support de l'ensemble destiné à recevoir le composant chassé.

A cet effet, l'invention concerne un procédé d'assemblage, sur une platine comportant un logement s'étendant selon un premier axe de logement, ledit logement étant entouré sur au moins une face de ladite platine par une première surface d'appui autour dudit premier axe, d'un sous-ensemble horloger comportant, d'une part un mobile horloger pivotant comportant une portée d'entraînement au voisinage d'une extrémité axiale arrière, et d'autre part au moins une entretoise pour la réception en position et le guidage en pivotement dudit mobile par rapport à une telle platine, ladite entretoise comportant une portée agencée pour coopérer avec ledit logement avec une première valeur de serrage ou par un maintien d'immobilisation par rivetage ou soudage ou collage, ladite entretoise comportant encore, sur une collerette, une deuxième surface d'appui et de butée agencée pour venir en appui de butée contre ladite première surface d'appui de ladite platine, et ladite entretoise comportant encore une face de bout avant à une extrémité opposée à ladite deuxième surface d'appui et de butée par rapport à ladite collerette, selon la revendication 1.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée et en coupe longitudinale, une platine agencée pour la réception d'un sous-ensemble horloger ;
- la figure 2 représente, de façon schématisée et en coupe longitudinale, une entretoise, constituée par un tube de centre agencé pour assembler un mobile sur une telle platine;
- les figures 3, 3A et 3B représentent, de façon schématisée et en coupe longitudinale, des variantes de mobiles agencés pour coopérer avec une telle entretoise ;
- la figure 4 et la figure 4A représentent, de façon schématisée et en coupe longitudinale, deux variantes de pont de rouage en référence auquel est agencé un sous-ensemble horloger comportant une telle entretoise et un tel mobile, lors de son montage dans une telle platine ;
- la figure 5 représente, de façon schématisée et en coupe longitudinale, un pignon agencé pour équiper un tel mobile ;
- la figure 6 et la figure 6A représentent, de façon schématisée et en coupe longitudinale, deux variantes d'assemblage d'un tel sous-ensemble sur une telle platine, en référence à un tel composant de mouvement ou pont de rouage, ce sous-ensemble comportant un tel mobile monté par l'intermédiaire d'une telle entretoise, ce mobile servant de support à un composant d'affichage ici représenté par une aiguille.
- la figure 7 représente, sous forme d'un schéma-blocs, une pièce d'horlogerie comportant un mouvement et un sous-ensemble selon l'invention.

### Description détaillée des modes de réalisation préférés

L'invention concerne le domaine de l'horlogerie, et plus particulièrement de l'assemblage des composants et le domaine du rhabillage, en particulier la fixation des composants d'affichage, aiguilles, disques, ou similaires.

Tel que visible sur les figures, un sous-ensemble horloger 10 comporte une entretoise 2 pour guider un mobile 3 pivotant sur une platine 1, avec une portée 21 coopérant avec un logement 11 de cette platine 1, et une surface de butée 22 en appui contre la platine 1.

Ce sous-ensemble 10 comporte un moyen d'entraînement 5 fixé au mobile 3. Ce mobile 3, équipé de ce moyen d'entraînement 5, coulisse, tel que visible sur les figures 6 et 6A, par rapport à l'entretoise 2, avec un ébat E axial, déterminé entre :
- d'une part une première position de butée entre une collerette 31 du mobile 3 et une face de bout avant 24 de l'entretoise 2,
- et d'autre part une deuxième position de butée entre une surface de butée 51 du moyen d'entraînement 5 et une face de bout arrière 25 de l'entretoise 2.

Ce mobile 3, visible selon différentes variantes sur les figures 3, 3A, et 3B, comporte, de l'autre côté de la collerette 31 par rapport au moyen d'entraînement 5, un usinage 37, lequel coopère avec un usinage complémentaire 61 que comporte un élément d'affichage 6 pour sa fixation solidairement au mobile 3.

Plus précisément, ce sous-ensemble horloger 10 est agencé pour l'équipement d'une platine 1 du type représenté sur la figure 1, comportant un logement 11 s'étendant selon un premier axe de logement D1. Ce logement 11 est entouré sur au moins une face de la platine 1 par une première surface d'appui 12, de préférence au moins partiellement de révolution, autour du premier axe D1.

Le mobile horloger 3 pivotant comporte une portée d'entraînement 36 au voisinage d'une extrémité axiale arrière 3AR.

L'entretoise 2, notamment un tube de centre, est prévue pour la réception en position et le guidage en pivotement du mobile 3 par rapport à une telle platine 1, et comporte une portée 21 agencée pour coopérer avec ce logement 11 avec une première valeur de serrage ou par un maintien d'immobilisation par rivetage ou soudage ou collage, ou similaire, auquel cas un jeu est réservé entre la portée 21 et le logement 11 pour permettre la mise en oeuvre du procédé choisi. Elle comporte encore une deuxième surface d'appui et de butée 22 agencée pour venir en appui de butée contre la première surface d'appui 12 de la platine 1.

Le moyen d'entraînement 5, notamment un pignon, est fixé à la portée d'entraînement 36 du mobile 3.

L'ébat de mobile E axial est déterminé par la course entre deux positions de butée. La première position de butée résulte de la coopération entre, d'une part une surface de référence 32 de mobile que comporte, du côté tourné vers l'extrémité axiale arrière 3AR, une collerette 31 située au voisinage d'une extrémité axiale avant 3AV du mobile 3 opposée à l'extrémité axiale arrière 3AR, et d'autre part une face de bout avant 24 que comporte l'entretoise 2,.

La deuxième position de butée résulte de la coopération entre, d'une part une surface d'appui et de butée 51 que comporte le moyen d'entraînement 5, et d'autre part une face de bout arrière 25 que comporte l'entretoise 2 à l'opposé de la face de bout avant 24, de façon à ce qu'en position assemblée, la collerette 31 et le moyen d'entraînement 5 enserrent l'entretoise 2 avec l'ébat de mobile E axial. Le mobile 3 comporte, à l'extrémité axiale avant 3AV située de l'autre côté de la collerette 31 par rapport à la portée d'entraînement 36, l'usinage 37 agencé pour coopérer avec une deuxième valeur de serrage avec l'usinage complémentaire 61 de l'élément d'affichage 6.

L'entretoise 2 et le mobile 3 sont agencés pour être montés coaxiaux l'un dans l'autre dans un sens unique d'introduction S.

L'entretoise 2 comporte un alésage 23 pour le guidage axial et radial en pivotement du mobile 3. Celui-ci comporte au moins une première portée avant 33 coopérant avec cet alésage 23, dans la partie de ce dernier qui est la plus éloignée de la face de bout arrière 25.

Dans une variante particulière, tel que visible sur les figures 3A et 6A, le mobile 3 comporte encore au moins une portée arrière 34 coopérant avec l'alésage 23 entre la première portée avant 33 et la face de bout arrière 25.

Dans une autre variante particulière visible à la figure 3B, le mobile 3 comporte un épaulement 39 pour arrêter en butée le moyen d'entraînement 5.

Dans la variante préférée, car correspondant au meilleur rendement, correspondant aux figures 3 et 6, le mobile 3 comporte, du côté d'une extrémité axiale arrière 3AR, un tourillon arrière 35 agencé pour coopérer, avec un jeu fonctionnel de pivotement, avec un alésage 44 d'une pierre 43 ou d'un composant de mouvement ou un pont de rouage 4. Dans cette configuration le guidage dans l'alésage 23 est effectué par une première portée avant 33 unique.

Dans la réalisation particulière et nullement limitative, illustrée sur les figures pour la compréhension de l'invention, le moyen d'entraînement 5 est un pignon, l'entretoise 2 est un tube de centre, et le mobile 3 est un arbre porteur d'un élément d'affichage 6 constitué par une aiguille ou un disque d'affichage, par exemple un arbre de seconde porteur d'une aiguille de seconde.

De façon avantageuse et préférée, et tel qu'illustré sur les figures, le diamètre du logement 11 est supérieur au plus grand diamètre du moyen d'entraînement 5, de façon à permettre l'introduction dans le logement 11, dans le sens S, d'un sous-ensemble 10 entièrement pré-monté comportant l'entretoise 2, le mobile 3, le moyen d'entraînement 5, voire même l'élément d'affichage 6 par exemple quand la montre ne comporte pas de cadran à proximité de l'axe principal de pivotement et quand il n'y a pas d'autre moyen d'affichage tel une chaussée ou une roue des heures monté concentriquement à l'entretoise 2.

Dans une variante particulière, non illustrée par les figures, la collerette 31 est un composant rapporté chassé sur le mobile 3, avec une force de maintien engendrée par une troisième valeur de serrage entre la collerette 31 et le mobile 3 qui est supérieure à une force de chasse associée à la deuxième valeur de serrage entre l'usinage complémentaire 61 et l'usinage 37. Cette collerette peut encore être maintenue par un autre procédé, soudage, rivetage, ou analogue, auquel cas il n'y a pas de serrage entre la collerette 31 et le mobile 3, mais un jeu propre à permettre la mise en oeuvre du procédé d'immobilisation choisi pour les solidariser l'un à l'autre.

Un mouvement horloger 100 comporte au moins une telle platine 1 comportant un logement 11 s'étendant selon un premier axe de logement D1. Ce logement 11 est entouré sur au moins une face de la platine 1 par une première surface d'appui 12, de préférence au moins partiellement de révolution, autour du premier axe D1. Le mouvement 100 comporte au moins un tel sous-ensemble 10, agencé pour coopérer avec le logement 11 de la platine 1 et avec la première surface d'appui 12.

Ce mouvement 100 comporte, à distance de la platine 1, et du côté opposé à la première surface d'appui 12, un composant de mouvement ou un pont de rouage 4 comportant, du côté tourné vers la platine 1, une première surface de référence de pont 41, qui, en position assemblée du sous-ensemble 10 sur la platine 1, est distante d'une deuxième surface de référence 52 que comporte le moyen d'entraînement 5 du côté opposé à ladite surface d'appui et de butée 51 de ce dernier, d'une valeur de jeu axial J qui est supérieure ou égale à la valeur de l'ébat de mobile E axial, bien sûr en tenant compte des tolérances.

Ce composant de mouvement ou pont de rouage 4 comporte, ou bien une pierre 43 avec un alésage agencé pour guider en pivotement un tourillon arrière 35 que comporte, du côté de l'extrémité axiale arrière 3AR, le mobile 3, ou bien directement un alésage agencé pour guider en pivotement ce tourillon arrière 35.

En assurant un jeu axial J supérieure à l'ébat de mobile E, on assure qu'aucune force n'est exercée sur le composant de mouvement ou le pont de rouage 4, et notamment sur la pierre 43, dans la configuration de la figure 4. On peut donc s'affranchir des tolérances de chasse de la pierre 43 dans un logement 42 du pont de rouage 4, et de certaines tolérances propres à ce pont de rouage 4.

On peut régler l'ébat E lors du pré-montage, alors que dans l'art antérieur il fallait retoucher la hauteur de chasse de la pierre.

Si la description ci-dessus concerne la configuration préférée où le diamètre du logement 11 est supérieur au plus grand diamètre du moyen d'entraînement 5, il est toutefois naturellement possible d'entraîner le mobile 3 par un moyen d'entraînement 5, notamment une roue, de diamètre supérieur à celui du logement 11. Dans ce cas, on ne peut pré-monter l'e mobile 3, l'entretoise 2, et le moyen d'entraînement 5 ensemble, mais, grâce à la configuration propre à l'invention d'une collerette 31 sur le mobile 3 et d'une collerette 26 sur l'entretoise 2, on conserve l'avantage d'une reprise de la force axiale, exercée lors du chassage du moyen d'affichage 6 sur le mobile 3, par la platine 1.

Une solution mixte consiste à insérer un composant supplémentaire, tel une bague, ou un pignon, sur l'arbre du mobile 3, en appui sur la face de bout arrière 25 de l'entretoise 2, de façon à effectuer le réglage de l'ébat E. Le moyen d'entraînement 5 peut alors être monté au-delà, vers l'extrémité axiale arrière 3AR du mobile 3. Il reste alors à vérifier que le jeu axial J est supérieur ou égal à la valeur de l'ébat de mobile E axial.

Une pièce d'horlogerie 1000 comporte au moins un tel mouvement horloger 100, ou comporte au moins une telle platine 1 comportant un logement 11 s'étendant selon un premier axe de logement D1. Ce logement 11 est entouré sur au moins une face de la platine 1 par une première surface d'appui 12, de préférence au moins partiellement de révolution, autour du premier axe D1, et comportant au moins un tel sous-ensemble 10 agencé pour coopérer avec le logement 11 de la platine 1 et avec la première surface d'appui 12.

Cette pièce d'horlogerie 1000 comporte, à distance de la platine du côté opposé à la première surface d'appui 12, un composant de mouvement ou un pont de rouage 4 comportant, du côté tourné vers la platine 1, une première surface de référence 41 dite de pont, qui, en position assemblée du sous-ensemble 10 sur la platine 1, est distante d'une deuxième surface de référence 52 que comporte le moyen d'entraînement 5 du côté opposé à la surface d'appui et de butée 51 de ce dernier, d'une valeur de jeu axial J qui est supérieure ou égale à la valeur de l'ébat de mobile E axial. Ce composant de mouvement peut prendre diverses formes, pont ou autre composant fixe par rapport à la platine, ou encore un composant mobile tel qu'un barillet ou une planche, définissant une surface de référence 41 qui représente une limite infranchissable.

L'invention concerne un procédé d'assemblage, sur une telle platine 1 comportant un logement 11 s'étendant selon un premier axe de logement D1, ce logement 11 étant entouré sur au moins une face de la platine 1 par une première surface d'appui 12, de préférence au moins partiellement de révolution, autour du premier axe D1, d'un sous-ensemble horloger 10. Celui-ci comporte, d'une part un mobile horloger 3 pivotant comportant une portée d'entraînement 36 au voisinage d'une extrémité axiale arrière 3AR, et d'autre part au moins une entretoise 2 pour la réception en position et le guidage en pivotement du mobile 3 par rapport à une telle platine 1. L'entretoise 2 comporte une portée 21 agencée pour coopérer dans un maintien ferme avec le logement 11, de préférence avec une première valeur de serrage, ou bien encore dans un maintien d'immobilisation par rivetage, soudage, collage ou similaire. L'entretoise 2 comporte encore, sur une collerette 26, une deuxième surface d'appui et de butée 22 agencée pour venir en appui de butée contre la première surface d'appui 12 de la platine 1, ainsi qu'une face de bout avant 24 à une extrémité opposée à la deuxième surface d'appui et de butée 22 par rapport à la collerette 26.

Selon l'invention, on réalise ce mobile 3 de façon à comporter une collerette 31 située au voisinage d'une extrémité axiale avant 3AV opposée à l'extrémité axiale arrière 3AR, la collerette 31 du mobile 3 comporte une surface de référence 32 de mobile située, du côté tourné vers l'extrémité axiale arrière 3AR, au voisinage de l'extrémité axiale avant 3AV. Ce mobile 3 comporte encore, à l'extrémité axiale avant 3AV située de l'autre côté de la collerette 31 par rapport à la portée d'entraînement 36, un usinage 37 agencé pour coopérer avec une deuxième valeur de serrage avec un usinage complémentaire 61 que comporte un élément d'affichage 6 pour la fixation de ce dernier solidairement au mobile 3.

Selon l'invention, on effectue le pré-montage et l'assemblage complet comme suit :
- on insère le mobile 3 dans l'entretoise 2, de façon à amener la surface de référence 32 de mobile en regard de la face de bout avant 24 ;
- on fixe un moyen d'entraînement 5 à la portée d'entraînement 36 du mobile 3, par chassage ou soudage ou collage ou rivetage ou fusion laser, ou par un autre procédé de fixation, de façon à positionner une surface d'appui 51 du moyen d'entraînement 5 à une distance imposée par rapport à la surface de référence 32 de mobile, soit par réglage, soit par appui du moyen d'entraînement 5 sur un épaulement 39 si le mobile 3 en comporte un pour arrêter en butée le moyen d'entraînement 5 comme dans la variante de la figure 3B, et on règle, autour de l'entretoise 2, un certain ébat de mobile E axial pour le sous-ensemble constitué de l'entretoise 2 et du moyen d'entraînement 5,
- on insère dans le logement 11 le sous-ensemble pré-monté constitué du mobile 3, de l'entretoise 2 et du moyen d'entraînement 5, avec mise en appui de butée de la deuxième surface d'appui et de butée 22 de l'entretoise 2 contre la première surface d'appui 12 de la platine 1, la portée 21 coopérant avec le logement 11 avec une première valeur de serrage, ou bien y est maintenue immobilisée par un procédé tel que rivetage, soudage, collage, ou similaire ;
- on fixe par chassage l'élément d'affichage 6 en faisant coopérer l'usinage complémentaire 61 avec l'usinage 37 pour la fixation solidaire de l'élément d'affichage 6 au mobile 3, avec une deuxième valeur de serrage.

De préférence, si le moyen d'entraînement 5 est, au niveau d'une surface de référence 52 qu'il comporte et qui est opposée à sa surface d'appui 51, au voisinage d'une surface de référence 41 d'un composant de mouvement ou un pont de rouage 4 proche de la platine 1 ou agencé pour porter une pierre 43 de guidage en pivotement d'une extrémité du mobile 3, on règle l'ébat de mobile E axial de façon à rester inférieur ou égal à un jeu axial J entre la surface de référence 52 et la surface de référence 41, de façon à permettre le débattement axial du sous-ensemble pré-monté constitué du mobile 3, de l'entretoise 2 et du moyen d'entraînement 5, par rapport à la platine 1 sans risque de choc du moyen d'entraînement 5 sur le composant de mouvement ou le pont de rouage 4.

Le but atteint par l'invention est que, lors du chassage de l'élément d'affichage 6, notamment une aiguille, le mobile 3 appuie sur l'entretoise 2, notamment un tube de centre, au travers de sa collerette. La force est donc reprise par la platine 1, et non par la pierre 43, qui ne nécessite donc pas de maintien particulier.

L'invention offre l'avantage de permettre un pré-montage du mobile 3 sur l'entretoise 2, et de préférence avec le moyen d'entraînement 5 ou avec un élément d'arrêt situé vers l'extrémité axiale arrière 3AR du mobile 3, de façon à régler l'ébat E avant la phase dite T1 d'assemblage du mouvement 100 proprement dit. L'invention permet ainsi d'éviter certains inconvénients de l'art antérieur.

On évite notamment toute retouche de l'ébat E lors de la phase T1.

La conception de la pièce d'horlogerie 1000 et du mouvement 100 est facilitée, car, grâce à l'invention, il n'est plus nécessaire de donner un accès à la pierre 43 pour la caler, dans la configuration préférée de la figure 6, lors du chassage de l'élément d'affichage 6. Ceci permet d'autres innovations: par exemple, dans le cas particulier présenté ici du montage d'une aiguille de seconde sur un arbre de seconde pivotant dans un tube de centre, cet assemblage peut être réalisé en porte-à-faux d'un seul côté de la platine 1, sans élément traversant le mouvement, ce qui permet de disposer au centre du mouvement certains composants, comme par exemple le barillet de remontage ou encore un barillet de sonnerie, ou autre, ce qui était impossible dans l'art antérieur où l'architecture traversante des mobiles autour de l'axe de pivotement principal interdisait le passage d'autres composants.

Le risque de déplacement de la pierre 43, notamment ici de la pierre de seconde, est évité, puisqu'elle ne reprend plus l'effort de chassage. De la même façon, il n'y a plus de risque d'endommagement ou de casse du pivot ou de la pierre lors de la chasse.

Grâce au réglage relatif du jeu axial J supérieur à l'ébat E, il n'y a plus de risque de déformation permanente du pont de rouage, et, de ce fait il n'y a plus non plus de modification des ébats des mobiles de finissage.

Ainsi, c'est toute la géométrie du mouvement qui est améliorée, grâce à cette conception assurant la reprise des efforts axiaux par l'élément le plus robuste, en l'occurrence la platine.

## Revendications

1. Procédé d'assemblage, sur une platine (1) comportant un logement (11) s'étendant selon un premier axe de logement (D1), ledit logement (11) étant entouré sur au moins une face de ladite platine (1) par une première surface d'appui (12) autour dudit premier axe (D1), d'une part d'un mobile horloger (3) pivotant comportant une portée d'entraînement (36) au voisinage d'une extrémité axiale arrière (3AR), et d'autre part d'au moins une entretoise (2) pour la réception en position et le guidage en pivotement dudit mobile (3) par rapport à une telle platine (1), ladite entretoise (2) comportant une portée (21) agencée pour coopérer avec ledit logement (11) avec une première valeur de serrage ou dans un maintien d'immobilisation par rivetage ou soudage ou collage, ladite entretoise (2) comportant encore, sur une collerette (26), une deuxième surface d'appui et de butée (22) agencée pour venir en appui de butée contre ladite première surface d'appui (12) de ladite platine (1), et ladite entretoise (2) comportant encore une face de bout avant (24) à une extrémité opposée à ladite deuxième surface d'appui et de butée (22) par rapport à ladite collerette (26), **caractérisé en ce que** :
- on réalise ledit mobile (3) comportant une collerette (31) située au voisinage d'une extrémité axiale avant (3AV) opposée à ladite extrémité axiale arrière (3AR), ladite collerette (31) dudit mobile (3) comportant une surface de référence (32) de mobile située, du côté tourné vers ladite extrémité axiale arrière (3AR), au voisinage de ladite extrémité axiale avant (3AV), ledit mobile (3) comportant encore, à ladite extrémité axiale avant (3AV) située de l'autre côté de ladite collerette (31) par rapport ladite portée d'entraînement (36), un usinage (37) agencé pour coopérer avec une deuxième valeur de serrage avec un usinage complémentaire (61) que comporte un élément d'affichage (6) pour la fixation de ce dernier solidairement audit mobile (3) ;
- on insère ledit mobile (3) dans ladite entretoise (2), de façon à amener ladite surface de référence (32) de mobile en regard de ladite face de bout avant(24) ;
- on fixe un moyen d'entraînement (5) à ladite portée d'entraînement (36) dudit mobile (3), par chassage ou soudage ou collage ou rivetage ou fusion laser, de façon à positionner une surface d'appui (51) dudit moyen d'entraînement (5) à une distance imposée par rapport à ladite surface de référence (32) de mobile, soit par réglage, soit par appui dudit moyen d'entraînement (5) sur un épaulement (39) si ledit mobile (3) en comporte un pour arrêter en butée ledit moyen d'entraînement (5), et on règle, autour de ladite entretoise (2), un certain ébat de mobile (E) axial pour le sous-ensemble constitué de ladite entretoise (2) et dudit moyen d'entraînement (5),
- on insère dans ledit logement (11) le sous-ensemble pré-monté constitué dudit mobile (3), de ladite entretoise (2) et dudit moyen d'entraînement (5), avec mise en appui de butée de ladite deuxième surface d'appui et de butée (22) de ladite entretoise (2) contre ladite première surface d'appui (12) de ladite platine (1), ladite portée (21) coopérant avec ledit logement (11) avec une première valeur de serrage ou par un maintien d'immobilisation par rivetage ou soudage ou collage ;
- on fixe par chassage ledit élément d'affichage (6) en faisant coopérer ledit usinage complémentaire (61) avec ledit usinage (37) pour la fixation solidaire dudit élément d'affichage (6) audit mobile (3), avec une deuxième valeur de serrage.

2. Procédé d'assemblage selon la revendication précédente, **caractérisé en ce que**, si ledit moyen d'entraînement (5) est, au niveau d'une surface de référence (52) qu'il comporte et qui est opposée à sa dite surface d'appui (51), au voisinage d'une surface de référence (41) d'un composant de mouvement ou un pont de rouage (4) proche de ladite platine (1) ou agencé pour porter une pierre (43) de guidage en pivotement d'une extrémité dudit mobile (3), on règle ledit ébat de mobile (E) axial de façon à rester inférieur ou égal à un jeu axial (J) entre ladite surface de référence (52) et ladite surface de référence (41), de façon à permettre le débattement axial du sous-ensemble pré-monté constitué dudit mobile (3), de ladite entretoise (2) et dudit moyen d'entraînement (5), par rapport à ladite platine (1) sans risque de choc dudit moyen d'entraînement (5) sur ledit composant de mouvement ou pont de rouage (4).

## Patentansprüche

1. Verfahren, um auf einer Platine (1), die einen Aufnahmeraum (11) aufweist, der sich längs einer ersten Aufnahmeraumachse (D1) erstreckt, wobei der Aufnahmeraum (11) auf mindestens einer Fläche der Platine (1) von einer ersten Abstützoberfläche (12) um die erste Achse (D1) herum umgeben ist, einerseits ein rotierendes Uhrendrehteil (3), das einen Antriebsbereich (36) in der Nähe eines hinteren axialen Endes (3AR) aufweist, und andererseits mindestens einen Abstandshalter (2) für die Aufnahme und die Drehführung des Drehteils (3) an seiner Position in Bezug auf eine solche Platine (1) zu montieren, wobei der Abstandshalter (2) einen Bereich (21) aufweist, der dafür ausgelegt ist, mit dem Aufnahmeraum (11) mit einem ersten Klemmwert zusammenzuwirken oder durch Nieten oder Schweißen oder Kleben festgesetzt zu sein, wobei der Abstandshalter (2) ferner an einem Kragen (26) eine zweite Anschlag- und Abstützoberfläche (22) aufweist, die dafür ausgelegt ist, sich an der ersten Abstützoberfläche (12) der Platine (1) anschlagend abzustützen, und wobei der Abstandshalter (2) ferner an einem Ende gegenüber der zweiten Anschlag- und Abstützoberfläche (22) in Bezug auf den Kragen (26) eine vordere Endfläche (24) aufweist, **dadurch gekennzeichnet, dass**:
- das Drehteil (3) mit einem Kragen (31) hergestellt wird, der in der Nähe eines vorderen axialen Endes (3AV) gegenüber dem hinteren axialen Ende (3AR) angeordnet ist, wobei der Kragen (31) des Drehteils (3) auf der zu dem hinteren axialen Ende (3AR) gewendeten Seite in der Nähe des vorderen axialen Endes (3AV) eine Bezugsoberfläche (32) des Drehteils aufweist, wobei das Drehteil ferner an dem vorderen axialen Ende (3AV), das auf der anderen Seite des Kragens (31) in Bezug auf den Antriebsbereich (36) angeordnet ist, eine Bearbeitung (37) aufweist, die dafür ausgelegt ist, mit einem zweiten Klemmwert mit einer komplementären Bearbeitung (61) zusammenzuwirken, die ein Anzeigeelement (6) für die Befestigung dieses Letzteren an dem Drehteil (3) aufweist;
- das Drehteil (3) in den Abstandshalter (2) in einer Weise eingesetzt wird, dass die Drehteil-Bezugsoberfläche (32) in eine Position gegenüber der vorderen Endfläche (24) gebracht wird;
- ein Antriebsmittel (5) an dem Antriebsbereich (36) des Drehteils (3) durch Einpressen oder Schweißen oder Kleben oder Nieten oder Laserschmelzen befestigt wird, derart, dass eine Abstützoberfläche (51) des Antriebsmittels (5) in einem vorgegebenen Abstand in Bezug auf die Drehteil-Bezugsoberfläche (32) entweder durch Regulieren oder durch Abstützen des Antriebsmittels (5) an einer Schulter (39) zu positionieren, falls das Drehteil (3) eine solche enthält, um das Antriebsmittel (5) durch Anschlag anzuhalten, und ein bestimmtes axiales Drehteilspiel (E) um den Abstandshalter (2) herum für die Unteranordnung, die durch den Abstandshalter (2) und das Antriebsmittel (5) gebildet ist, reguliert wird;
- die vormontierte Unteranordnung, die durch das Drehteil (3), den Abstandshalter (2) und das Antriebsmittel (5) gebildet ist, in den Aufnahmeraum (11) eingesetzt wird unter anschlagender Abstützung der zweiten Anschlag- und Abstützoberfläche (22) des Abstandshalters (2) an der ersten Abstützoberfläche (12) der Platine (1), wobei der Bereich (21) mit dem Aufnahmeraum (11) mit einem ersten Klemmwert zusammenwirkt oder durch Nieten oder Schweißen oder Kleben festgesetzt wird;
- das Anzeigeelement (6) durch Einpressen befestigt wird, indem eine Zusammenwirkung der komplementären Bearbeitung (61) mit der Bearbeitung (37) zur Befestigung des Anzeigeelements (6) an dem Drehteil (3) mit einem zweiten Klemmwert bewirkt wird.

2. Montageverfahren nach dem vorhergehenden Anspruch, **dadurch gekennzeichnet, dass** dann, wenn sich das Antriebsmittel (5) auf Höhe einer Bezugsoberfläche (52) befindet, die es aufweist und die sich gegenüber seiner Abstützoberfläche (51) befindet, in der Nähe einer Bezugsoberfläche (41) einer Uhrwerkkomponente oder einer Räderwerkbrücke (4), die sich in der Nähe der Platine (1) befindet oder dafür ausgelegt ist, einen Drehführungsstein (43) eines Endes des Drehteils (3) zu tragen, das axiale Drehteilspiel (E) in einer Weise reguliert wird, dass es kleiner oder gleich einem axialen Spiel (J) zwischen der Bezugsoberfläche (52) und der Bezugsoberfläche (41) bleibt, derart, dass der axiale Ausschlag der vormontierten Unteranordnung, die aus dem Drehteil (3), dem Abstandshalter (2) und dem Antriebsmittel (5) gebildet ist, in Bezug auf die Platine (1) ohne Gefahr eines Stoßes des Antriebsmittels (5) auf die Uhrwerkkomponente oder die Räderwerkbrücke (4) ermöglicht wird.

## Claims

1. Method for assembling on a bottom plate (1) comprising a housing (11) extending along a first housing axis (D1), said housing (11) being surrounded on at least one face of said bottom plate (1) by a first bearing surface (12) about said first axis (D1), on the one hand, a pivoting timepiece wheel set (3) including a drive surface (36) in proximity to a rear axial end (3AR), and on the other hand, at least one spacer (2) for receiving in position and guiding the pivoting of said wheel set (3) relative to a said bottom plate (1), said spacer (2) including a surface (21) arranged to cooperate with said housing (11) with a first constriction value or in a fixed hold via rivets or welding or adhesive bonding, said spacer (2) further including, on a collar (26), a second bearing stop surface (22) arranged to abut against said first bearing surface (12) of said plate (1), and said spacer (2) further including a front end face (24) at an opposite end to said second bearing stop surface (22) relative to said collar (26), **characterized in that**:
- said wheel set (3) is made with a collar (31) located in proximity to a front axial end (3AV), opposite to said rear axial end (3AR), said collar (31) of said wheel set (3) comprising a wheel set reference surface (32) located, on the side facing said rear axial end (3AR), in proximity to said front axial end (3AV), said wheel set (3) further including, at said front axial end (3AV) located on the other side of said collar (31) relative to said drive surface (36), a machined portion (37) arranged to cooperate with a second constriction value with a complementary machined portion (61) comprised in a display element (6) to fixedly secure said element to said wheel set (3);
- said wheel set (3) is inserted in said spacer (2), so as to bring said wheel set reference surface (32) opposite to said front end face (24);
- a drive means (5) is fixed, by driving in, welding, adhesive bonding, rivets or laser fusion, to said drive surface (36) of said wheel set (3), so as to position a bearing surface (51) of said drive means (5) at a distance from said wheel set reference surface (32) which is set either by adjustment or by the abutment of said drive means (5) on a surface (39), if said wheel set (3) has one, in order to stop said drive means (5), and a certain wheel set endshake (E) is set around said spacer (2) for the sub-assembly formed of said spacer (2) and said drive means (5),
- the pre-assembled sub-assembly formed of said wheel set (3), said spacer (2) and said drive means (5) is inserted into said housing (11), with said second bearing stop surface (22) of said spacer (2) abutting against said first bearing surface (12) of said bottom plate (1), said surface (21) cooperating with said housing (11) with a first constriction value or in a fixed hold via rivets or welding or adhesive bonding;
- said display element (6) is driven in and secured by causing said complementary machined portion (61) to cooperate with said machined portion (37) for the secure attachment of said display element (6) to said wheel set (3), with a second constriction value.

2. Assembly method according to the preceding claim, **characterized in that**, if said drive means (5), on a reference surface (52) comprised therein which is opposite said bearing surface (51), is in proximity to a reference surface (41) of a movement component or a train bar (4) close to said bottom plate (1) or arranged to carry a stone (43) for guiding the pivoting of one end of said wheel set (3), the wheel set endshake (E) is adjusted so as to remain less than or equal to an end play (J) between said reference surface (52) and said reference surface (41), so as to allow axial clearance for the pre-assembled sub-assembly formed of said wheel set (3), said spacer (2) and said drive means (5), relative to said bottom plate (1) without any risk of impact of said drive means (5) on said movement component or train bar (4).
